# FASCICULE DE BREVET EUROPEEN

(11) **EP 0 638 343 B1**
(45) Date de publication et mention de la délivrance du brevet: **05.03.1997**
(21) Numéro de dépôt: 94109591.1
(22) Date de dépôt: 22.06.1994
(51) Int. Cl.: A63C 9/00

(54) **Dispositif d'appui d'une chaussure sur un ski**
Schuh-Auflageeinrichtung auf Skis
Device for supporting a boot on a ski

(30) Priorité: 13.08.1993 FR 9310057
(43) Date de publication de la demande: 15.02.1995
(73) Titulaire: Salomon S.A., F-74370 Metz-Tessy (FR)
(72) Inventeur: Renaud-Goud, Gilles, F-74000 Annecy (FR)

(56) Documents cités:
- CH-A- 555 688
- FR-A- 2 265 423
- FR-A- 2 615 748
- FR-A- 2 652 508

## Description

L'invention concerne un dispositif d'appui d'une chaussure sur un ski, notamment mais non exclusivement un ski alpin.

L'invention concerne également une fixation de ski équipée d'un tel dispositif d'appui.

Une chaussure est généralement maintenue sur un ski alpin par des éléments de fixation qui retiennent ses extrémités de façon déclenchable, c'est-à-dire qui libèrent l'une ou l'autre des extrémités lorsqu'elle exerce une contrainte excessive. Les extrémités de la chaussure reposent en outre sur des dispositifs d'appui ou plaques d'appui. Pour faciliter la libération de la chaussure, on utilise généralement des plaques d'appui à faible frottement.

En particulier, la plaque d'appui utilisée pour l'extrémité avant est habituellement revêtue d'une garniture de matériau anti-friction, notamment en polytétrafluoréthylène (qui sera désigné dans la suite PTFE).

L'assemblage de cette garniture sur son support est une opération relativement délicate à cause des propriétés anti-adhérentes du PTFE. En outre, cet assemblage doit résister aux conditions climatiques dans lesquelles les éléments de fixation évoluent, neige, rayons ultra-violets, changements de température, etc...

La demande de brevet français publiée sous le numéro 2 533 832 décrit le collage de telles garnitures de PTFE au moyen d'un adhésif double face ou d'une colle de type cyanoacrylate ou isocyanate acrylique. Pour améliorer l'efficacité et la tenue du collage, la PTFE a subi sur sa face inférieure un pré-traitement de surface, par exemple un traitement au sodium naphtalène ou sodium amoniaque. En outre, des charges sont incorporées dans la matière de la plaquette pour retarder la pénétration des rayons ultra-violets, et retarder la détérioration du collage dans le temps.

Cette technique donne de bons résultats, mais sa mise en oeuvre est relativement complexe et coûteuse.

On connaît aussi d'après la demande de brevet français publiée sous le numéro 2 615 748 un dispositif d'appui présentant une garniture de PTFE qui est assemblée à un support par un processus mécanique, notamment par encliquetage, emboutissage, rivetage, encastrement etc....

Cette technique présente l'avantage d'éviter l'opération de collage. Cependant, les garnitures de PTFE n'étant plus collées, il est nécessaire que le processus d'assemblage permette d'une part un montage facile des garnitures dans leur support, et d'autre part assure une tenue fiable des garnitures dans leur support.

En effet, dans le cas où la fixation est utilisée avec une chaussure usagée, le frottement entre les garnitures et la semelle de chaussure augmente. Il faut éviter dans ce cas que la chaussure entraîne latéralement les garnitures hors de leur support.

Un des buts de l'invention est de proposer un dispositif d'appui d'une chaussure dont les garnitures antifriction sont assemblées mécaniquement et sont fermement maintenues dans leur support.

Un autre but de l'invention est de proposer un dispositif d'appui dont l'assemblage des garnitures sur leur support est très simple.

D'autres buts et avantages de l'invention apparaîtront au cours de la description qui va suivre, cette description étant cependant donnée à titre indicatif et non limitatif.

Conformément à l'invention, le dispositif d'appui comprend au moins un profilé longiligne en matière antifriction, notamment du PTFE, encastré dans un logement longiligne d'une plaque de support qui présente en section une forme correspondante à la forme du profilé, avec une profondeur inférieure à la plus grande dimension en hauteur du profilé, et qui débouche à la surface supérieure de la plaque support par une fente de largeur inférieure à la plus grande dimension en largeur du profilé, de façon que le profilé soit retenu dans le logement, et que sa partie supérieure fasse saillie au dessus de la surface supérieure de la plaque support.

Il est caractérisé par le fait que la plaque de support est réalisée en un matériau déformable, qu'elle présente au moins une rainure longiligne qui est distincte du logement longiligne et qui diminue localement son épaisseur, de telle façon que par flexion de la plaque de support, la largeur de la fente du logement puisse être agrandie à une valeur supérieure à la plus grande dimension en largeur du profilé.

Selon une autre caractéristique de l'invention, le support est cintré au repos de façon que l'appui de la chaussure referme avec force les logements sur les profilés.

L'invention sera mieux comprise en se référant à la description ci dessous et aux dessins en annexe qui en font partie intégrante.

La figure 1 représente une fixation avant équipée d'un dispositif d'appui selon une première mise en oeuvre non limitative de l'invention.

La figure 2 est une vue éclatée de côté, en coupe du dispositif d'appui de la figure 1.

La figure 3 illustre le montage des profilés dans la plaque support.

La figure 4 illustre un dispositif d'appui selon un autre mode non limitatif de mise en oeuvre de l'invention.

La figure 5 est une vue de côté en coupe du dispositif de la figure 4.

La figure 6 illustre une variante de réalisation.

Les figures 7 à 9 représentent différentes formes de profilés.

Les figures 10 à 12 illustrent des variantes de mise en oeuvre de l'invention.

La figure 1 représente en perspective une fixation avant 1. La fixation 1 comprend un élément de fixation 2 et un dispositif d'appui 3 pour la semelle de chaussure.

L'élément de fixation est de tout type approprié, et il ne sera pas décrit en détail. Globalement, il comprend une embase 4, surmontée d'un corps 5. Le corps 5 porte vers l'arrière une mâchoire 6 de retenue de la chaussure. La fixation 1 est assemblée au ski par tout moyen approprié, par exemple des vis qui traversent des orifices de l'embase.

Dans le mode de réalisation illustré, le dispositif d'appui 3 est rattaché à l'embase qu'il prolonge vers l'arrière. Ceci n'est toutefois pas limitatif, et le dispositif d'appui pourrait être isolé, ou associé à tout autre élément.

En se reportant aux figures, le dispositif d'appui 3 comprend dans sa partie supérieure des profilés longilignes 8, 9 en matière anti-friction qui s'étendent selon la direction transversale du dispositif d'appui. Avantageusement, les profilés ont en section des dimensions constantes sur toute leur longueur. Tout matériau approprié convient pour les profilés. On peut utiliser notamment des profilés réalisés en PTFE (polytétrafluoréthylène) et obtenus par extrusion.

Les figures 1 à 3 représentent deux profilés 8 et 9 disposés de façon parallèle. Ceci n'est pas limitatif, et selon l'invention, tout nombre approprié supérieur ou égal à l'unité et toute disposition conviennent.

La figure 2 représente en outre des profilés 8 et 9 de section circulaire. Ceci n'est pas non plus limitatif, et comme cela apparaîtra plus loin, toute autre forme approprié convient également.

Les profilés 8 et 9 sont portés par une plaque support 10. La plaque 10 présente vue de dessus une forme globalement rectangulaire. Pour chaque profilé 8, 9, la plaque 10 présente un logement longiligne 11, 12. Les logements 11, 12 ont une section de forme correspondant à celle des profilés, mais avec une profondeur sensiblement inférieure à la la hauteur des profilés. Vers le haut, les logements 11, 12 débouchent par une fente longiligne 13, 14, dont la largeur est inférieure à la largeur maximale des profilés. De cette façon, les profilés sont encastrés dans la plaque support 10, et leur partie supérieure fait saillie vers le haut au travers des fentes 13, 14. De préférence, les logements 11 et 12 débouchent latéralement de chaque côté de la plaque support 10.

Avantageusement, la plaque support 10 présente à sa partie inférieure une rainure 15 longiligne qui s'étend parallèlement aux logements 11 et 12. Dans le cas des figures 1 à 3, la rainure 15 est située entre les logements 11 et 12. Elle présente une section rectangulaire, et ses arètes supérieures sont situées à proximité des logements 11 et 12. Ceci, cependant, n'est pas limitatif.

La rainure 15 et les logements 11, 12 diminuent localement l'épaisseur de la plaque support et facilitent sa flexion ainsi que le représente la figure 3. Une telle flexion réalisée dans un plan perpendiculaire à la direction des logements 11 et 12, avec une courbure orientée du côté opposé aux logements, provoque une déformation en section des logements, et en particulier une ouverture des fentes 13 et 14. Une telle ouverture permet l'introduction des profilés 8 et 9 dans les logements 11 et 12. Si l'on relâche la flexion, les logements reprennent leur forme initiale, c'est-à-dire qu'ils se referment sur les profilés assurant ainsi leur maintien.

De préférence, la plaque support 10 est réalisée en un matériau relativement déformable tel que, par exemple, un polyamide. Cette aptitude à la déformation lui permet en effet de fléchir comme le montre la figure 3. Toutefois, le matériau est aussi relativement dur dans le sens de l'épaisseur de la plaque de support, pour que d'une part elle maintienne fermement les profilés en se refermant, et que d'autre part, elle offre à la chaussure un soutien stable et ferme.

La plaque support est montée ensuite sur un élément tel qu'une plaque de base 18 qui sera décrite ultérieurement plus en détail. Cet élément présente une nervure longiligne 17 de dimensions en section correspondant aux dimensions de la rainure 15. Cette nervure est destinée à recevoir la rainure 15 par emboîtement, ce qui réalise une sorte de verrouillage des profilés dans leur logement, puisque toute flexion de la plaque support 10 est alors entravée.

De préférence également, au repos, la plaque support 10 est sensiblement cintrée dans le sens de la flexion précédemment décrite. Ce cintrage peut être obtenu par un cintrage qui est donné lors de la fabrication de la plaque support. Il peut aussi provenir de logements 11 et 12 qui, en section et dans un plan horizontal, présentent des dimensions sensiblement inférieures aux dimensions des profilés, de façon que les profilés forcent légèrement les logements à s'ouvrir.

Ce cintrage de la plaque support est éliminé en présence de la chaussure, ou bien par les éléments de maintien de la plaque support qui vont être décrits ci-après, ou bien par l'appui vertical de la chaussure. Quoiqu'il en soit, cette action force les logements à se refermer contre les profilés d'où une adhérence plus forte entre les profilés et leur logement.

La plaque support 10 est assemblée au reste de la fixation par tout moyen approprié. Par exemple, tel que cela est illustré dans les figures, la plaque support est montée au dessus d'une plaque de base 18 dont la partie avant s'engage sous l'embase de l'élément de fixation. Dans la zone de la rainure 15, la plaque de base 18 porte une nervure longiligne 17.

Un capot d'habillage 20 maintient par ailleurs la plaque support 10 assemblée à la plaque de base 18. Le capot 20 présente dans sa partie supérieure une ouverture 21 dont les dimensions sont sensiblement les mêmes que les dimensions de la plaque support vue de dessus. La retenue verticale de la plaque support est par exemple réalisée par des rebords longitudinaux 23 et 24 que la plaque support 10 présente à sa base, qui sont logés dans des évidements 25, 26 de forme correspondante du capot 20.

Le capot est assemblé au reste de la fixation par tout moyen approprié. Par exemple, le capot est assemblé à la plaque de base 18 par déformation élastique au moyen de petites pattes qui s'emboîtent dans des logements correspondant de la plaque de base. Ces pattes sont portées par les pans latéraux 28, 29 du capot. Ceci cependant n'est pas limitatif.

Eventuellement, les pans latéraux 28 et 29 du capot remontent jusqu'à obturer en partie les logements 11, 12, tout en laissant cependant la partie supérieure des profilés 8, 9 en saillie. Ceci garantit le maintien transversal des profilés dans leur logement respectif.

La figure 4 représente une autre mise en oeuvre de l'invention. Selon cette variante, la plaque support 40, les logements 41, 42 pour les profilés 48, 49 et l'ouverture 51 du capot 50 sont incurvés en arc de cercle approximativement centré sur le talon de la chaussure. Le montage des profilés 48 et 49 dans la plaque support 40 et l'assemblage de la plaque support 40 entre la plaque de base 18 et le capot 50 sont semblables à ce qui a été décrit précédemment.

La figure 6 représente une variante de réalisation. Selon cette variante, la plaque support 60 a une forme incurvée comme la plaque de la figure précédente. En outre, les logements 62 et 63 présentent localement une griffe 64, 65 de forme annulaire. Ces griffes sont réalisées lors de la fabrication par moulage de la plaque support, au niveau du plan de joint des broches qui sont utilisées pour façonner les logements. La figure 6 schématise en 66 et 67 de telles broches, dont les dents réalisent chacune la moitié de la longueur d'un logement 62, 63. Ainsi que cela est visible dans la figure, l'extrémité des dents est chanfreinée pour former la griffe annulaire par moitiés.

Lors de la mise en place des profilés dans les logements, les griffes 64 et 65 pénètrent dans la matière des profilés, ce qui améliore leur tenue dans leur logement en empêchant tout glissement latéral.

Les figures 7 à 9 représentent différentes formes de profilés et illustrent le fait qu'on peut choisir cette forme de façon relativement libre.

La figure 7 représente un profilé 70 de forme ovale dont la grande dimension en section est horizontale. Cette forme ovale permet d'augmenter la zone de contact avec la chaussure. Egalement dans ce but, les figures 8 et 9 représentent un profilé 71, 72 qui offre à la semelle de chaussure une zone d'appui sensiblement plane. Ces profilés sont en deux parties, une partie inférieure, respectivement 73, 74 qui est noyée dans un logement de forme correspondante de la plaque support, et une partie supérieure, respectivement 75, 76 en saillie au dessus de la plaque support. La partie inférieure 73 présente une forme arrondie, alors que la partie inférieure 74 a en section une forme avec des angles.

Naturellement, toute autre forme appropriée de profilé convient.

La figure 10 illustre une variante de réalisation, selon laquelle la plaque support 80 présente à sa surface inférieure une rainure 80 de grande largeur.

L'épaisseur de la plaque support dans la zone des logements pour les profilés est diminuée, ce qui facilite la flexion de la plaque support, l'ouverture des logements et la mise en place des profilés.

Lorsque la plaque support 80 est en place dans l'élément de fixation, sa flexibilité joue en sens inverse pour maintenir fermement les profilés dans leur logement.

La figure 11 montre une autre variante selon laquelle la plaque support 82 présente une rainure 83, 84 au fond de chaque logement 85, 86 de profilé.

Ces rainures 83 et 84 diminuent l'épaisseur de la plaque support 82 dans la zone des logements.

Dans ce cas, la plaque de support 82 est mise en place sur une plaque de base lisse.

La figure 12 représente une variante de mise en oeuvre selon laquelle deux rainures 89, 90 débouchent dans chaque logement de façon radiale.

De préférence, pour les modes de réalisation des figures 10 à 12, la plaque support est cintrée, au moins après mise en place des profilés, pour assurer le maintien des profilés sous l'appui de la chaussure.

L'invention n'est pas limitée aux différents modes de réalisation qui ont été décrits, et de nombreuses autres variantes sont à la portée de l'homme du métier dans la limite des revendications.

En particulier, le nombre des profilés n'est pas limitatif. Il en est de même pour le nombre de rainures 15, c'est-à-dire que l'on pourrait avoir à la surface inférieure de la plaque support plusieurs rainures telles que la rainure 15, réparties de façon parallèle.

## Revendications

1. Dispositif d'appui d'une chaussure sur un ski, comprenant au moins un profilé longiligne en matière antifriction (8, 9, 48, 49, 70, 71, 72), notamment du PTFE, encastré dans une plaque support (10, 40, 60), dans un logement longiligne (11, 12, 62, 63, 41, 42, 85, 86) qui présente en section une forme correspondante à la forme du profilé, avec une profondeur inférieure à la plus grande dimension en hauteur du profilé, et qui débouche à la surface supérieure de la plaque support par une fente (13, 14) de largeur inférieure à la plus grande dimension en largeur du profilé, de façon que le profilé soit retenu dans le logement, et que sa partie supérieure fasse saillie au dessus de la surface supérieure de la plaque support, caractérisé par le fait que la plaque de support est réalisée en un matériau déformable, qu'elle présente au moins une rainure longiligne (15, 81, 83, 84, 89, 90) qui est distincte du logement longiligne (11, 12, 62, 63, 41, 42, 85, 86) et qui diminue localement son épaisseur, de telle façon que par flexion de la plaque de support, la largeur de la fente du logement puisse être agrandie à une valeur supérieure à la plus grande dimension en largeur du profilé.

2. Dispositif selon la revendication 1, caractérisé par le fait que la plaque support (10) repose sur une nervure (17) qui est emboîtée dans la rainure (15).

3. Dispositif selon la revendication 1, caractérisé par le fait que la plaque support (10) est cintrée au repos.

4. Dispositif selon la revendication 3, caractérisé par le fait qu'en section, les logements (11, 12) présentent une largeur légèrement inférieure à la largeur d'un profilé (8, 9).

5. Dispositif selon la revendication 1, caractérisé par le fait que les logements (62, 63) présentent une griffe annulaire (64, 65).

6. Dispositif selon la revendication 1, caractérisé par le fait que les profilés (48, 49) sont incurvés.

7. Dispositif selon la revendication 1, caractérisé par le fait que les profilés (70) présentent une section ovale.

8. Dispositif selon la revendication 1, caractérisé par le fait que les profilés (71, 72) présentent une section dont la partie supérieure est aplatie.

9. Dispositif selon la revendication 1, caractérisé par le fait que la plaque support (82) présente au moins une rainure (83, 84, 89, 90) qui débouche dans le logement (85, 86) d'un profilé.

10. Fixation de ski, caractérisé par le fait qu'elle est équipée d'un dispositif d'appui selon l'une quelconque des revendications précédentes.

## Claims

1. Device for supporting a boot on a ski, comprising at least one longilinear section made of an anti-friction material (8, 9, 48, 49, 70, 71, 72) in particular of PTFE, embedded in a support plate (10, 40, 60) in a longilinear housing (11, 12, 62, 63, 41, 42, 85, 86) whose cross-section has a shape corresponding to the shape of the section, with a depth smaller than the largest height dimension of the section, and which opens at the upper surface of the support plate through a slot (13, 14) having a width smaller than the largest width dimension of the section, so that the section is retained in the housing, and that its upper part projects above the upper surface of the support plate, characterized by the fact that the support plate is made of a deformable material, that it has at least one longilinear groove (15, 81, 83, 84, 89, 90) which is distinct from the longilinear housing (11, 12, 62, 63, 41, 42, 85, 86) and which reduces its thickness locally, so that, by flection of the support plate, the width of the slot of the housing can be enlarged to a value greater than the largest width dimension of the section.

2. Device according to claim 1, characterized by the fact that the support plate (10) rests on a rib (17) which is embedded in the groove (15).

3. Device according to claim 1, characterized by the fact that the support plate (10) is flexed when at rest.

4. Device according to claim 3, characterized by the fact that, in cross-section, the housings (11, 12) have a width slightly smaller than the width of a section (8, 9).

5. Device according to claim 1, characterized by the fact that the housings (62, 63) incorporate an annular claw (64, 65).

6. Device according to claim 1, characterized by the fact that the sections (48, 49) are incurved.

7. Device according to claim 1, characterized by the fact that the sections (70) have an oval cross-section.

8. Device according to claim 1, characterized by the fact that the sections (71, 72) have a cross-section whose upper part is flat.

9. Device according to claim 1, characterized by the fact that the support plate (82) incorporates at least one groove (83, 84, 89, 90) which opens into the housing (85, 86) of a section.

10. Ski binding, characterized by the fact that it is equipped with a support device according to any one of the preceding claims.

## Patentansprüche

1. Abstützvorrichtung für einen Schuh auf einem Ski, die zumindest ein langgestrecktes Profilstück aus einem Antireibungs-Material (8, 9, 48, 49, 70, 71, 72), insbesondere aus PTFE, aufweist, das in eine Trägerplatte (10, 40, 60) in einer langgestreckten Aufnahme (11, 12, 62, 63, 41, 42, 85, 86) eingelassen ist, die im Querschnitt eine Form aufweist, die der Form des Profilstückes entspricht und mit einer Tiefe, die kleiner als das größte Ausmaß der Höhe des Profilstückes ist, und die in die obere Oberfläche der Trägerplatte durch einen Schlitz (13, 14) mit einer Breite mündet, die kleiner als das größte Ausmaß der Breite des Profilstückes ist, derart, daß das Profilstück in der Aufnahme zurückgehalten ist und daß sein oberer Teil über die obere Oberfläche der Trägerplatte vorsteht, dadurch gekennzeichnet, daß
die Trägerplatte aus einem deformierbaren Material hergestellt ist, daß sie zumindest eine langgestreckte Rille (15, 81, 83, 84, 89, 90) aufweist, die unterschiedlich von der langgestreckten Aufnahme (11, 12, 62, 63, 41, 42, 85, 86) ist und deren Dicke lokal derart verringert ist, daß durch Biegung der Trägerplatte die Breite des Schlitzes der Aufnahme auf einen Wert vergrößert werden kann, der größer als das größte Ausmaß der Breite des Profilstückes ist.

2. Vorrichtung gemäß Anspruch 1, dadurch gekennzeichnet, daß die Trägerplatte (10) auf einer Rippe (17) ruht, die in die Rille (15) eingepaßt ist.

3. Vorrichtung gemäß Anspruch 1, dadurch gekennzeichnet, daß die Trägerplatte (10) in der Ruhelage gewölbt ist.

4. Vorrichtung gemäß Anspruch 3, dadurch gekennzeichnet, daß im Querschnitt die Aufnahmen (11, 12) eine Breite aufweisen, die leicht kleiner als die Breite eines Profilstückes (8, 9) ist.

5. Vorrichtung gemäß Anspruch 1, dadurch gekennzeichnet, daß die Aufnahmen (62, 63) einen ringförmigen Haken (64, 65) aufweisen.

6. Vorrichtung gemäß Anspruch 1, dadurch gekennzeichnet, daß die Profilstücke (48, 49) gebogen sind.

7. Vorrichtung gemäß Anspruch 1, dadurch gekennzeichnet, daß die Profilstücke (70) einen ovalen Querschnitt aufweisen.

8. Vorrichtung gemäß Anspruch 1, dadurch gekennzeichnet, daß die Profilstücke (71, 72) einen Querschnitt aufweisen, dessen oberer Teil abgeflacht ist.

9. Vorrichtung gemäß Anspruch 1, dadurch gekennzeichnet, daß die Trägerplatte (82) zumindest eine Rille (83, 84, 89, 90) aufweist, die in die Aufnahme (85, 86) eines Profilstückes mündet.

10. Skibindung, dadurch gekennzeichnet, daß sie mit einer Abstützvorrichtung gemäß irgendeinem der vorangehenden Ansprüche ausgerüstet ist.
